# DEMANDE DE BREVET EUROPEEN

(11) **EP 4 488 769 A1**
(43) Date de publication de la demande: **08.01.2025**
(21) Numéro de dépôt: 23183805.3
(22) Date de dépôt: 06.07.2023
(51) Int. Cl.: G04B 19/247, G04B 19/253, G04B 19/25, G04B 27/00

(54) **MÉCANISME HORLOGER POUR L'AFFICHAGE SUCCESSIF D'UNE SÉQUENCE D'INFORMATIONS TEMPORELLES**

(71) Demandeur: Manufacture d'Horlogerie Audemars Piguet SA, 1348 Le Brassus (CH)
(72) Inventeur: Calame, Laurent, 2314 La Sagne (CH)
(74) Mandataire: P&TS SA (AG, Ltd.)

(57) **Abrégé**

La présente invention concerne un mécanisme horloger (10) à saut instantané pour l'affichage successif d'une séquence d'informations temporelles. Le mécanisme comporte une roue (12) reliée directement ou indirectement à un affichage comportant ladite séquence d'informations, un sautoir (14) en prise avec la roue (12), une came (40) agencée pour effectuer une rotation de 360° au cours d'une période déterminée, une bascule (20) comportant un suiveur de came (28) ainsi qu'un organe de contrainte (30) agencé pour contraindre le suiveur de came (28) contre la came (40). Le profil de la came (40) est déterminé pour pivoter la bascule (20) dans un premier sens de pivotement puis provoquer un saut instantané de la bascule (20) dans un sens de pivotement opposé. La bascule (20) comporte en outre un pignon (24) monté libre en rotation et configuré pour être, au moins temporairement, en prise avec la roue (12) et en prise avec un cliquet (26) permettant la rotation du pignon (24) que dans un sens. La rotation du pignon (24) à la périphérie de la roue (12) est provoquée par le pivotement de la bascule (20) dans le premier sens de pivotement alors que l'entrainement de la roue (12) d'un pas angulaire prédéfini est réalisé par l'intermédiaire du pignon (24) bloqué par le cliquet (26) au cours du saut instantané de la bascule (20) dans le sens de pivotement opposé.

## Description

### Domaine technique

La présente invention se rapporte au domaine de l'horlogerie et plus particulièrement à un mécanisme de saut instantané pour l'affichage successif d'une séquence d'informations temporelles ainsi qu'à un correcteur destiné à corriger l'information temporelle affichée en tout temps. Le mécanisme de saut instantané et le correcteur sont particulièrement bien adaptés pour l'affichage et la correction d'un quantième comprenant un premier et un second indicateur sur lesquels sont apposés des chiffres indiquant respectivement les unités et les dizaines du quantième.

### Etat de la technique

Les mécanismes dits à grande date sont bien connus. Les premier et second indicateurs indiquant respectivement les unités et les dizaines du quantième sont entraînés par un mobile de programmation. Ce mobile est arrangé pour entraîner d'un pas le premier indicateur à la fin de tous les jours sauf à la fin du trente et unième jour où il n'est pas entraîné, et d'un pas le second indicateur à la fin des neuvième, dix-neuvième, vingt-neuvième et trente et unième jour du mois.

Ce mobile de programmation porte une roue de trente et une dents, dite roue de quantième, qu'il est connu d'entraîner par le bec d'une bascule commandée à son tour soit par le mouvement horloger, soit par un poussoir actionné manuellement par un utilisateur pour la correction de la date. Dans les deux cas, le changement de date s'opère quand le bec de la bascule pénètre entre deux dents de la roue de quantième et fait avancer d'un pas cette dernière.

Un inconvénient de ce type de mécanisme réside dans le risque d'emballement d'un des indicateurs en particulier au cours de la correction de la date au moyen d'un poussoir dont la force exercée manuellement sur celui-ci n'est pas toujours constante. La roue de quantième et le mobile de programmation peuvent ainsi entraîner soit l'indicateur des dizaines, soit l'indicateur des unités au-delà de l'angle de rotation désiré d'un pas unique dans le cas d'une force excessive appliquée sur le poussoir, d'où une progression de deux unités au lieu d'une seule.

EP1960844 divulgue un mécanisme d'entraînement d'un affichage de quantième destiné à surmonter cet inconvénient. Ce mécanisme comporte à cet effet deux indicateurs sur lesquels sont apposés des chiffres indiquant respectivement les unités et les dizaines du quantième, un mobile de programmation agencé pour entraîner les deux indicateurs ainsi qu'une bascule comprenant un bec. Le mobile de programmation est solidaire d'une roue du quantième munie de trente et une dents qui est agencée pour être entraînée par le bec de bascule pour faire progresser la roue de quantième d'un pas lors d'un changement de quantième. Le bec de bascule se trouve engagé entre des première et deuxième dents de la roue de quantième. Au moment du changement de quantième, le bec se trouve d'abord dégagé des première et deuxième dents pour retomber ensuite entre des deuxième et troisième dents de la roue de quantième et faire ainsi progresser cette dernière d'un pas unique.

Un but de la présente invention est de proposer un mécanisme horloger, selon une solution alternative, pour l'affichage successif d'une séquence d'informations temporelles, et configuré pour entraîner une roue reliée directement ou indirectement à un affichage comportant ladite séquence d'informations.

Un autre but de la présente invention est de proposer un mécanisme horloger de saut instantané pour l'affichage successif d'une séquence d'informations temporelles configuré pour permettre, en tout temps, la correction de l'information temporelle affichée.

### Bref résumé de l'invention

Au moins une partie de ces buts sont atteints par un mécanisme horloger à saut instantané pour l'affichage successif d'une séquence d'informations temporelles. Le mécanisme comporte une roue reliée directement ou indirectement à un affichage comportant ladite séquence d'informations, un sautoir en prise avec la roue, une came agencée pour effectuer une rotation de 360° au cours d'une période déterminée, une bascule comportant un suiveur de came ainsi qu'un organe de contrainte agencé pour contraindre le suiveur de came contre la came. Le profil de la came est déterminé pour pivoter la bascule dans un premier sens de pivotement puis provoquer un saut instantané de la bascule dans un sens de pivotement opposé. La bascule comporte en outre un pignon monté libre en rotation et configuré pour être, au moins temporairement, en prise avec la roue et en prise avec un cliquet permettant la rotation du pignon que dans un sens. La rotation du pignon à la périphérie de la roue est provoquée par le pivotement de la bascule dans le premier sens de pivotement alors que l'entrainement de la roue d'un pas angulaire prédéfini est réalisé par l'intermédiaire du pignon bloqué par le cliquet au cours du saut instantané de la bascule dans le sens de pivotement opposé.

Selon une forme de réalisation, le pignon est configuré pour engrener en permanence avec la roue.

Selon une forme de réalisation, le pignon est configuré pour être en permanence en prise avec le cliquet.

Selon une forme de réalisation, la roue est une roue dentée. Le pas angulaire prédéfini correspond au pas angulaire de la roue dentée ou à un multiple du pas angulaire de la roue dentée, à savoir au pas angulaire de la denture de la roue ou à un multiple de ce pas.

Selon une forme de réalisation, la bascule comporte un bec agencé pour verrouiller la roue après le saut instantané de la bascule.

Selon une forme de réalisation, le mécanisme horloger comporte en outre un correcteur actionnable en déplacement et comportant un organe de correction agencé pour actionner la roue en rotation. Le correcteur comporte en outre une partie d'actionnement destinée à agir sur une partie actionnable de la bascule pour dégager le bec de la bascule de la roue avant l'actionnement de la roue en rotation par l'organe de correction.

Selon une forme de réalisation, l'organe de correction comporte un bec agencé pour actionner la roue, une lame flexible et une portion rigide reliant la lame flexible au bec. La lame flexible et le bec est en appui contre respectivement une première et une seconde portion d'appui du correcteur.

Selon une forme de réalisation, l'organe de correction est monté pivotant sur le correcteur de sorte à ce que le bec puisse suivre le déplacement angulaire d'une dent de la roue, sous l'action de la force exercée par la roue et par le fléchissement de la lame flexible.

Selon une forme de réalisation, l'organe de correction est monobloc.

Selon une forme de réalisation, le correcteur est actionnable en translation.

Un autre aspect de l'invention porte sur un système de quantième comportant le mécanisme horloger selon l'une des formes de réalisation susvisées, pour l'affichage du quantième. A cet effet, la roue comporte 31 dents alors que la came est agencée pour effectuer une rotation de 360° toutes les 24h.

Selon une forme de réalisation, l'affichage comporte un premier et un second indicateur comprenant respectivement les unités et les dizaines du quantième.

Un autre aspect de l'invention porte sur un mouvement horloger comportant le mécanisme horloger selon l'une des formes de réalisation susvisées, ou le système de quantième susvisé, ainsi que sur une pièce d'horlogerie comprenant un tel mouvement.

### Brève description des figures

Des exemples de mises en oeuvre de l'invention sont indiqués dans la description illustrée par les figures annexées dans lesquelles :
- la figure 1 illustre une vue de dessus d'un mécanisme horloger à saut instantané comportant un correcteur pour l'affichage et la correction du quantième du mois, selon une forme préférentielle de l'invention ;
- les figures 2a à 2e illustrent une séquence opérationnelle du mécanisme de saut instantané de la figure 1 sans le correcteur pour l'incrémentation d'une unité de l'affichage du quantième, et
- les figures 3a à 3c représentent trois vues séquentielles du mécanisme de la figure 1 au cours d'une correction de l'affichage du quantième.

### Exemples de modes de réalisation de l'invention

En référence à la figure 1, le mécanisme horloger 10 est de préférence destiné à un mécanisme de quantième d'une pièce d'horlogerie, en particulier d'une montre-bracelet. A cet effet, le mécanisme horloger 10 comporte une roue 12 à 31 dents, dite roue de quantième, destinée à être reliée à un au moins un disque pour l'affichage de la date. De préférence, la roue de quantième 12 est solidaire d'un mobile de programmation (nonillustré) agencé pour actionner en rotation un premier et un second indicateur comprenant respectivement les unités et les dizaines du quantième.

La roue de quantième 12 est en prise avec un sautoir 14 ainsi qu'avec un pignon 24 monté sur une bascule 20 à saut instantané. Le pignon 24 est monté autour d'un axe ou d'une goupille 25. Ce pignon coopère avec un cliquet 26 qui est solidaire de la bascule 20. Le cliquet 26 coopère avec des moyens de rappel qui sont par exemple sous la forme d'une lame-ressort 27 qui est typiquement solidaire de la bascule 20. Selon l'exemple illustré par les figures annexées, ce cliquet est adapté pour permettre, d'une part, la rotation du pignon 24 autour de la goupille 25 dans le sens horaire et, d'autre part, empêcher la rotation du pignon 24 dans le sens antihoraire. La bascule 20 comporte en outre un bec 22 destiné à venir s'insérer entre deux dents de la roue de quantième 12 afin de verrouiller celle-ci en rotation après chaque saut instantané de la bascule 20.

Le pignon 24 est de préférence configuré pour être en permanence en prise, d'une part, avec la roue de quantième 12 et, d'autre part, avec le cliquet 26.

Le mécanisme horloger 10 comporte en outre une came 40 pour actionner la bascule 20 et pour que celle-ci effectue un saut instantané chaque jour à minuit. A cet effet, la came 40 est agencée pour être entraînée en rotation par le mouvement horloger à raison d'un tour complet par 24h. La came 40 comporte par exemple un secteur circulaire 40a, un sommet 40c, un secteur de transition 40b s'étendant depuis la fin du secteur circulaire 40a jusqu'au sommet 40c de la came, et un secteur incliné 40d s'étendant du sommet 40c de la came au début du secteur circulaire 40a.

La bascule 20 comporte un suiveur de came qui peut par exemple être sous la forme d'un galet 28 monté pivotant sur la bascule. Ce galet 28 est maintenu contre le profil de la came 40 sous l'action d'un organe de contrainte, par exemple un ressort de bascule 30 agissant sur celle-ci.

Le mécanisme horloger 10 comporte en outre un correcteur 50 agencé pour être actionné en déplacement, par exemple en translation selon la direction représentée par la flèche F, sous l'action d'une force exercée par l'utilisateur de la montre-bracelet sur une partie actionnable 51 du correcteur, par exemple un poussoir. Le correcteur 50 est agencé pour revenir dans une position de repos sous l'action de moyen de rappel (non-illustrés) dès que l'utilisateur n'agit plus sur la partie actionnable 51.

Le correcteur 50 comporte un organe de correction 53 pour actionner la roue 12 afin de corriger la date. Cet organe de correction 53 comprend typiquement un bras rigide 56 comportant à une extrémité un bec 54 destiné à venir en appui contre une dent de la roue de quantième 12, une lame flexible 58 et une portion rigide 56 reliant la lame flexible 58 au bec 54. Une extrémité libre de lame flexible 58 et le bec 54 sont en appui contre respectivement une première et une seconde portion d'appui 59a, 59b du correcteur 50. Ces portions d'appui peuvent par exemple être réalisées par deux côtés diamétralement opposés d'un élément 59 solidaire du correcteur 50, cet élément pouvant typiquement être une goupille.

Le bras rigide 56 et la lame flexible 58 de l'organe de correction 53 sont reliés autour d'un pivot 60 du correcteur 50 de sorte à ce que le bec 54 puisse suivre le déplacement angulaire d'une dent de la roue de quantième 12, sous l'action de la force exercée par la roue 12 et par le fléchissement de la lame flexible 58. De préférence, l'organe de correction 53 est une pièce monobloc.

Le correcteur 50 comporte en outre une partie d'actionnement 52 destinée à agir sur une partie actionnable 29 de la bascule 20 pour dégager le bec 22 de la bascule de la roue de quantième 12 avant l'actionnement en rotation de celle-ci par l'organe de correction 53. La partie d'actionnement peut par exemple être sous la forme d'une goupille 52 alors que la partie actionnable de la bascule peut être sous la forme d'un bras comprenant le bec 22 et doté d'une partie distale comprenant une surface inclinée 29 en appui sur la goupille 52 sous l'action du ressort de bascule 30.

En temps normal, c'est-à-dire hors correction volontaire par l'utilisateur, le changement de date se fait instantanément à minuit par l'intermédiaire du mouvement.

Plus particulièrement, en référence à la séquence opérationnelle du mécanisme illustrée par les figures 2a à 2e, la came 40 est entraînée par le mouvement horloger dans le sens horaire. Lorsque le galet 28 de la bascule 20 se déplace le long du secteur circulaire 40a de la came 40 (figure 2a), le bec 22 est inséré entre deux dents de la roue de quantième 12, verrouillant ainsi cette dernière en rotation.

Au regard de la figure 2b, lorsque le galet 28 de la bascule 20 se déplace le long du secteur de transition 40b de la came 40, la bascule 20 pivote autour de son axe de pivotement 21 dans le sens antihoraire, ce qui permet de dégager le bec 22 de la bascule de la roue de quantième 12. Dans ce mouvement, le pignon 24, solidaire de la bascule, se déplace par rapport à la roue de quantième 12 engrenant avec cette dernière dans le sens horaire. Au cours de ce mouvement, la roue de quantième 12 demeure immobilisée par le sautoir 14 alors que dans ce même mouvement le cliquet 26 est poussé à l'encontre de la lame-ressort 27 par une dent du pignon 24.

Le cliquet 26 est ainsi poussé en retrait jusqu'à sauter par-dessus la dent du pignon 24 qui lui imprime ce mouvement. Une fois que le cliquet 26 a passé par-dessus cette dent, il retombe derrière elle, dans la denture du pignon, sous l'action de la lame-ressort 27 comme illustré la figure 2c.

Selon cette figure, lorsque le galet 28 de la bascule 20 arrive au sommet 40c de la came 40, la bascule 20 est écartée au maximum de la roue de quantième 12. L'instant d'après, le galet 28 se déplace quasiinstantanément le long du secteur incliné 40d de la came 40, ce qui provoque le saut de la bascule 20 dans sa position initiale sous l'action du ressort de bascule 30 comme illustré par les figures 2d et 2e. Au cours du saut de la bascule 20, celle-ci pivote autour de son axe de pivotement 21 dans le sens horaire. Le pignon 24, en prise avec la roue de quantième 12, est à cet instant bloqué en rotation par le cliquet 26 qui est en prise avec la denture du pignon 24. Cela permet d'actionner en rotation la roue de quantième 12 sous l'action du pignon 24, soulevant ainsi le sautoir 14 jusqu'à ce que ce sautoir retombe entre les deux dents suivantes de la roue de quantième afin de réaliser une incrémentation d'une unité du quantième.

A la fin du saut de la bascule 20, le bec 22 vient s'insérer entre deux dents de la roue de quantième 12 empêchant celle-ci d'effectuer toute rotation supplémentaire qui créeraient un double saut.

Une correction manuelle de la date est réalisée par une pression exercée par l'utilisateur sur le correcteur 50 selon les figures 3a à 3c. Le correcteur 50 permet, au début de sa course, de dégager le bec 22 de la roue de quantième 12 en agissant sur la bascule 20, puis d'actionner la roue de quantième d'un pas lorsqu'il arrive en fin de course. Plus particulièrement, lorsque qu'une correction manuelle est initiée par une pression sur la partie actionnable 51 du correcteur 50, la goupille 52 glisse sur la surface inclinée 29 de la partie distale de la bascule 20. Cela permet de pivoter la bascule selon la figure 3b autour de son axe de pivotement 21 dans le sens antihoraire afin de dégager le bec 22 de la roue de quantième 12 pour permettre la correction du quantième. A cet instant, le bec 54 de l'organe de correction 53 est en contact avec une dent de la roue de quantième 12.

Lorsque la bascule 20 est dégagée de la roue de quantième 12, le correcteur 50 continu sa course, ce qui provoque, sous l'action de la force exercée par la roue de quantième 12 sur le bec 54, la rotation de l'organe de correction 53. Cette rotation provoque la flexion de la lame 58 ce qui permet au bec 54 de suivre le déplacement angulaire de la dent de la roue de quantième 12 comme illustré à la figure 3c. Lorsque le correcteur 50 revient en position arrière grâce à ses moyens de rappel (non représentés), l'organe de contrainte 30 permet à la bascule de se repositionner et donc au bec 22 de venir entre deux dents de la roue de quantième afin de verrouiller celle-ci en rotation. Ce système de correction est actionnable à n'importe quel moment.

Selon une variante non-illustrée, le mécanisme horloger peut comprendre un mécanisme de correction bidirectionnel comprenant un rouage de correction en prise avec la roue de quantième et agencé pour être entraîné dans le sens horaire et antihoraire par exemple par la tige de remontoir lorsque celle-ci est amenée dans une position axiale permettant la correction du quantième par l'intermédiaire du rouage de correction. Le mécanisme de correction comporte en outre un système permettant de dégager, d'une part, le bec de la bascule de la roue de quantième et, d'autre part, le cliquet de pignon, typiquement par le mouvement de tige de remontoir de la position de remontage à la position axiale de correction du quantième. Cela permet d'actionner la roue de quantième dans les deux sens pour une correction aisée du quantième.

Le mécanisme horloger selon la description susvisée n'est pas limité à l'affichage et la correction du quantième. Diverses modifications peuvent en effet être apportées à la forme de réalisation susvisée sans sortir du cadre de l'invention défini par les revendications annexées. Le mécanisme horloger peut par exemple être modifié afin de pouvoir afficher et corriger notamment les jours de la semaine et/ou les mois et/ou l'année.

### Liste de référence

Mécanisme à sauts instantanés 10
   Roue 12
   Sautoir 14
   Bascule 20
      Axe de pivotement 21
      Bec 22
      Pignon 24
      Goupille 25
      Cliquet 26
      Ressort 27
      Suiveur de came 28
         Galet
      Partie actionnable 29 (e.g. partie distale inclinée) Ressort de bascule 30
   Came 40
      Secteur circulaire 40a
      Secteur de transition 40b
      Sommet 40c
      Secteur incliné 40d
   Correcteur 50
      Partie actionnable 51
      Partie d'actionnement de la bascule 52
         Goupille
      Organe de correction 53
         Bec 54
         Bras rigide 56
         Lame flexible 58
      Elément 59 (e.g. goupille)
         Portions d'appui 59a, 59b
      Pivot 60 (e.g. vis)

## Revendications

1. Mécanisme horloger (10) à saut instantané pour l'affichage successif d'une séquence d'informations temporelles, comportant une roue (12) reliée directement ou indirectement à un affichage comportant ladite séquence d'informations, un sautoir (14) en prise avec la roue (12), une came (40) agencée pour effectuer une rotation de 360° au cours d'une période déterminée, une bascule (20) comportant un suiveur de came (28) et un organe de contrainte (30) agencé pour contraindre le suiveur de came (28) contre la came (40), le profil de la came (40) étant déterminé pour pivoter la bascule (20) dans un premier sens de pivotement puis provoquer un saut instantané de la bascule (20) dans un sens de pivotement opposé, **caractérisé en ce que** la bascule (20) comporte en outre un pignon (24) monté libre en rotation et configuré pour être, au moins temporairement, en prise avec la roue (12) et en prise avec un cliquet (26) permettant la rotation du pignon (24) que dans un sens, la rotation du pignon (24) à la périphérie de la roue (12) étant provoquée par le pivotement de la bascule (20) dans le premier sens de pivotement alors que l'entrainement de la roue (12) d'un pas angulaire prédéfini étant réalisé par l'intermédiaire du pignon (24) bloqué par le cliquet (26) au cours du saut instantané de la bascule (20) dans le sens de pivotement opposé.

2. Mécanisme horloger (10) selon la revendication 1, **caractérisé en ce que** le pignon (24) est configuré pour engrener en permanence avec la roue (12).

3. Mécanisme horloger (10) selon l'une des revendications précédentes, **caractérisé en ce que** le pignon (24) est configuré pour être en permanence en prise avec le cliquet (26).

4. Mécanisme horloger (10) selon l'une des revendications précédentes, **caractérisé en ce que** la roue (12) est une roue dentée, ledit pas angulaire prédéfini correspondant au pas angulaire de la roue dentée ou à un multiple du pas angulaire de la roue dentée.

5. Mécanisme horloger (10) selon l'une des revendications précédentes, **caractérisé en ce que** la bascule (20) comporte un bec (22) agencé pour verrouiller la roue (12) après le saut instantané de la bascule.

6. Mécanisme horloger (10) selon la revendication précédente, **caractérisé en ce qu'**il comporte en outre un correcteur (50) actionnable en déplacement et comportant un organe de correction (53) agencé pour actionner la roue (12) en rotation, le correcteur (50) comportant en outre une partie d'actionnement (52) destinée à agir sur une partie actionnable (29) de la bascule (20) pour dégager le bec (22) de la bascule de la roue (12) avant l'actionnement de la roue (12) en rotation par l'organe de correction (53).

7. Mécanisme horloger (10) selon la revendication précédente, **caractérisé en ce que** l'organe de correction (53) comporte un bec (54) agencé pour actionner la roue (12), une lame flexible (58) et une portion rigide (56) reliant la lame flexible (58) au bec (54), la lame flexible (58) et le bec (54) étant en appui contre respectivement une première et une seconde portion d'appui (59a, 59b) du correcteur (50).

8. Mécanisme horloger (10) selon la revendication précédente, **caractérisé en ce que** l'organe de correction (53) est monté pivotant sur le correcteur (50) de sorte à ce que le bec (54) puisse suivre le déplacement angulaire d'une dent de la roue (12), sous l'action de la force exercée par la roue (12) et par le fléchissement de la lame flexible (58).

9. Mécanisme horloger (10) selon la revendication 7 ou 8, **caractérisé en ce que** l'organe de correction (53) est monobloc.

10. Mécanisme horloger (10) selon l'une des revendications 6 à 9, **caractérisé en ce que** le correcteur (50) est actionnable en translation.

11. Système de quantième comportant le mécanisme horloger (10) selon l'une des revendications précédentes pour l'affichage du quantième, la roue (12) comportant 31 dents, la came (40) étant agencée pour effectuer une rotation de 360° toutes les 24h.

12. Système de quantième selon la revendication précédente, **caractérisé en ce que** l'affichage comporte un premier et un second indicateur comprenant respectivement les unités et les dizaines du quantième.

13. Mouvement horloger (10) comportant le mécanisme horloger (10), selon l'une des revendications 1 à 10, ou le système de quantième selon la revendication 11 ou 12.

14. Pièce d'horlogerie comportant le mouvement horloger selon la revendication précédente.
